# EUROPÄISCHE PATENTSCHRIFT

(11) **EP 4 074 216 B1**
(45) Veröffentlichungstag und Bekanntmachung des Hinweises auf die Patenterteilung: **19.07.2023**
(21) Anmeldenummer: 22020250.1
(22) Anmeldetag: 25.10.2018
(51) Int. Cl.: A47B 9/00

(54) **VERFAHREN ZUM ERFASSEN DES BELEGUNGSZUSTANDES MINDESTENS EINES MÖBELSTÜCKS IN FORM EINES TISCHES**
METHOD FOR DETECTING THE OCCUPANCY STATE OF AT LEAST ONE PIECE OF FURNITURE IN FORM OF A TABLE
PROCÉDÉ DE DÉTECTION DE L'ÉTAT D'OCCUPATION D'AU MOINS UN MEUBLE SOUS FORME D'UNE TABLE

(30) Priorität: 30.10.2017 DE 102017125390
(43) Veröffentlichungstag der Anmeldung: 19.10.2022
(62) Teilanmeldung aus: 18826922.9
(73) Patentinhaber: Laing, Karsten, 71566 Althütte (DE)
(72) Erfinder: Laing, Karsten, 71566 Althütte (DE)
(74) Vertreter: Müller, Gottfried

(56) Entgegenhaltungen:
- EP-A1- 0 671 145
- DE-A1-102016 102 382

## Beschreibung

Die Erfindung bezieht sich auf ein Verfahren zum Erfassen des Belegungszustandes mindestens eines Möbelstücks in Form eines Tisches.

Bekannt sind Möbelstücke wie beispielsweise Bürotische, die eine höhenverstellbare, auf Trägerfüßen ruhende Tischplatte aufweisen. In die Tischfüße sind Elektromotoren zur motorisch unterstützenden Höhenverstellung der Tischplatte integriert. Ein derartiges Möbelstück wird beispielsweise in der WO 2010/112574 A2 beschrieben.

Aus der DE 20 2016 104 512 U1 ist ein elektrisch verstellbares Möbelstück mit einer Antriebseinheit zum Verstellen eines Möbelverstellabschnittes gegenüber einem Möbelträgerabschnitt bekannt. Das Möbelstück weist eine Sensoreinrichtung zur Erkennung der Neigung oder der Neigungsänderung des Möbelverstellabschnittes auf, wobei die Antriebseinheit abhängig von der Neigung bzw. Neigungsänderung ansteuerbar ist. Dies ermöglicht es beispielsweise, im Fall einer Ausführung des Möbelstücks als höhenverstellbarer Tisch durch Ergreifen und Hoch- oder Niederdrücken der Tischkante eine gewünschte Höhe einzustellen.

Die US 5 819 669 A offenbart einen verstellbaren Schreibtisch, dessen Tischplatte gegen über seitlichen Trägerfüßen mit Hilfe eines elektrischen Antriebsmotors in der Höhe verstellbar ist.

Der Antriebsmotor ist als Wechselstrommotor ausgeführt, der über Netzstrom angetrieben wird. Der Antriebsmotor befindet es sich an einem seitlichen Trägerfuß.

Die US 6 352 037 B1 zeigt einen verstellbaren Tisch mit vier seitlichen Tischbeinen, gegenüber denen die Tischplatte in der Höhe verstellbar ausgebildet ist. An der Unterseite der Tischplatte sind Stützen angeordnete, die teleskopartig in die Tischbeine hineinragen. Über einen gemeinsamen Antriebsmotor mit Netzanschluss ist die Tischplatte in der Höhe verstellbar.

Die DE 10 2016 102 382 A1 offenbart ein Steuerverfahren zur Höheneinstellung eines elektrisch einstellbaren Tisches. Die Höhenanhebung des Tisches wird beendet, wenn über eine Bewegungssensoreinheit detektiert wird, dass die Tischplatte sich während der Höheneinstellung neigt. Hierdurch wird verhindert, dass die Tischplatte weiter angehoben wird, wenn die Tischplatte auf ein Hindernis trifft.

Die EP 0 671 145 A1 offenbart eine Sensorvorrichtung für Betten zur Überwachung kranker oder gebrechlicher Personen. Die Sensorvorrichtung umfasst zwei parallele Platten, die sich in einem geringen Abstand zueinander befinden, wobei die obere Platte das Gewicht der ruhenden Person aufnimmt. Eine Durchbiegung der oberen Platte kann von einem Sensor erfasst werden, der ein Signal erzeugt, das die Anwesenheit der auf dem Bett ruhenden Person anzeigt.

Zum weiteren Stand der Technik wird auf die US 5 614 811 A verwiesen.

Der Erfindung liegt die Aufgabe zugrunde, den Belegungszustand mindestens eines Möbelstücks in Form eines Tisches zu erfassen.

Die Erfindung bezieht sich auf ein Verfahren zum Erfassen des Belegungszustandes mindestens eines Möbelstücks in Form eines Tisches. Das Möbelstück ist mit einer Sensoreinrichtung zur Erkennung einer Bewegung eines Möbelabschnittes des Möbelstücks ausgestattet.

Der Belegungszustand des Möbelstücks bezieht sich darauf, ob das Möbelstück mit einer Person belegt ist bzw. von einer Person in Beschlag genommen ist oder nicht. Erfindungsgemäß bedeutet der Belegungszustand eines Möbelstücks als Tisch, zum Beispiel als höhenverstellbarer Tisch, dass eine Person an dem Tisch sitzt oder steht und hierdurch den Tisch in Beschlag nimmt.

Bei dem Verfahren wird mithilfe einer Sensoreinrichtung, die vorzugsweise in das Möbelstück integriert ist, eine Bewegung eines Möbelabschnittes detektiert.

Die detektierte Bewegung wird als Relativbewegung über die Sensoreinrichtung erfasst. Der Möbelabschnitt, dessen Bewegung erfasst wird, bildet einen Möbelverstellabschnitt, der gegenüber einem Möbelträgerabschnitt des Möbelstücks verstellbar ist.

Die Bewegung wird über eine beschränkte oder unbestimmte Zeitdauer von der Sensoreinrichtung detektiert, wodurch ein Bewegungsmuster des Möbelabschnittes festgestellt werden kann. Dieses Bewegungsmuster des Möbelabschnittes wird mit einem Referenzbewegungsmuster verglichen. Entspricht das detektierte Bewegungsmuster des Möbelabschnittes dem Referenzbewegungsmuster, muss von einem belegten Zustand des Möbelstücks ausgegangen werden, was bedeutet, dass das Möbelstück mit einer Person belegt ist. In diesem Fall wird ein entsprechendes Belegungssignal erzeugt.

Mithilfe dieses Verfahrens kann somit selbsttätig der Bewegungszustand eines Möbelstücks, dem eine Sensoreinrichtung zugeordnet ist, selbsttätig erkannt werden. Das Möbelstück weist mindestens einen Möbelverstellabschnitt und einen Möbelträgerabschnitt auf, wobei über die Sensoreinrichtung die Relativbewegung des Möbelverstellabschnitts gegenüber dem Möbelträgerabschnitt erkannt wird.

Das Belegungssignal kann anschließend zentral oder dezentral weiterverarbeitet und beispielsweise zur Ansteuerung einer oder mehrerer technischer Einrichtungen genutzt werden, die sich entweder in dem Möbelstück oder in der Umgebung des Möbelstücks befinden. So ist es beispielsweise möglich, bei einem belegten Möbelstück eine oder mehrere Leuchtquellen in dem Möbelstück oder außerhalb des Möbelstücks anzusteuern, die Raumtemperatur auf einen definierten Wert einzuregeln oder dergleichen. Des Weiteren ist es möglich, ein nicht-belegtes Möbelstück einer Person zuzuweisen, die auf der Suche nach einem Sitz- oder Arbeitsplatz ist.

In bevorzugter Ausführung befindet sich die Sensoreinrichtung in dem Möbelstück. Die Sensoreinrichtung kann zur Erfassung einer Relativbewegung entweder in dem Möbelverstellabschnitt oder in dem Möbelträgerabschnitt oder in beiden Abschnitten des Möbelstücks angeordnet sein. Es ist möglich, entweder eine unmittelbare Relativbewegung des Möbelverstellabschnittes gegenüber dem Möbelträgerabschnitt festzustellen oder eine Bewegung des Möbelverstellabschnittes gegenüber dem Boden oder einem sonstigen Umgebungsgegenstand, wobei der Möbelträgerabschnitt fest auf dem Boden steht, so dass auf die Relativbewegung zwischen dem Möbelverstellabschnitt und dem Möbelträgerabschnitt rückgeschlossen werden kann.

Es kommen verschiedene Relativbewegungsmöglichkeiten des Möbelverstellabschnittes gegenüber dem Möbelträgerabschnitt in Betracht. Gemäß einer vorteilhaften Ausführung kann die Neigung des Möbelverstellabschnittes gegenüber dem Möbelträgerabschnitt verändert werden, beispielsweise die Neigung einer Tischplatte, die Teil eines Möbelverstellabschnittes eines Tisches ist, gegenüber einem Trägersockel des Tisches, beispielsweise einem oder mehreren Tischbeinen. Indem die Neigung über einen Zeitraum betrachtet wird, kann die Neigungsänderung des Möbelverstellabschnittes festgestellt und mit einem Referenzbewegungsmuster verglichen werden.

Erfindungsgemäß wird die Bewegung des Möbelabschnittes - relativ gegenüber dem Möbelträgerabschnitt - fortlaufend überwacht und ein Vergleich mit dem Referenzbewegungsmuster durchgeführt, sobald eine Bewegung des Möbelabschnittes über eine Mindestdauer mithilfe der Sensoreinrichtung erkannt wird.

Allgemein hat diese Vorgehensweise den Vorteil, dass insbesondere bereits bestehende Sensoreinrichtungen in dem Möbelstück oder außerhalb des Möbelstücks zum Erfassen des Belegungszustandes genutzt werden können. Es eignen sich alle Sensoreinrichtungen, mit denen eine Relativbewegung des Möbelverstellabschnittes gegenüber dem Möbelträgerabschnitt oder eine Absolutbewegung eines Möbelabschnitts sensiert werden kann. Indem die Bewegung über einen Zeitraum erfasst wird, erhält man ein Bewegungsmuster des Möbelabschnittes, das mit dem Referenzbewegungsmuster vergleichen werden kann.

Indem man ein Referenzbewegungsmuster für den Vergleich mit dem sensierten Bewegungsmuster festlegt, ist es möglich, zwischen einer Bewegung, die auf den Belegungszustand schließen lässt, und einer sonstigen Bewegung des Möbelabschnittes zu unterscheiden. Beim Belegen des Möbelstücks durch eine Person entsteht ein charakteristisches Bewegungsmuster in dem Möbelabschnitt, das mithilfe der Sensoreinrichtung sensiert und anschließend mit dem Referenzbewegungsmuster verglichen werden kann. Das für ein belegtes Möbelstück charakteristische Bewegungsmuster unterscheidet sich von sonstigen Bewegungen des Möbelabschnittes, welche von der belegenden Person absichtlich herbeigeführt werden. Insofern ist es möglich, mit der gleichen Sensoreinrichtung eine definierte Position des Möbelabschnittes selbsttätig oder manuell ausgelöst einzustellen, eine Kollision mit einem weiteren Gegenstand zu erkennen als auch den Belegungszustand des Möbelstücks zu erkennen.

Das Möbelstück weist mindestens einen elektrischen Antriebsmotor zum Verstellen des Möbelverstellabschnittes gegenüber dem Möbelträgerabschnitt auf. Das Bewegungsmuster des Möbelverstellabschnittes, das zum Erfassen des Belegungszustandes dient, wird während einer Ruhephase des elektrischen Antriebsmotors sensiert.

Gemäß einer weiteren zweckmäßigen Ausführung wird der Belegungszustand mehrerer Möbelstücke erfasst. Die Belegungssignale eines oder mehrerer Möbelstücke werden vorteilhafterweise einer Zentralstelle zugeführt, in der eine Weiterverarbeitung der Belegungssignale stattfindet, beispielsweise die Ansteuerung einer oder mehrerer technischer Einrichtungen in Abhängigkeit des Belegungssignals. Es ist insbesondere auch möglich, ein nicht-belegtes Möbelstück einer einer Person zuzuweisen. Es ist somit möglich, über das Belegungssignal in der Zentralstelle den Belegungszustand eines oder mehrerer Möbelstücke zu erfassen und nicht-belegte Möbelstücke jeweils einer Person zuzuweisen. Diese Vorgehensweise ermöglicht es beispielsweise, in Firmen anstelle einer festen Zuweisung eines Arbeitsplatzes an eine bestimmte Person eine variable Zuweisung durchzuführen, was einen höheren Belegungsgrad der Möbelstücke ermöglicht.

Die Sensoreinrichtung kann beispielsweise einen hochauflösenden Kreiselsensor umfassen, über den eine Rotation bzw. Winkeländerung des Möbelverstellabschnittes gegenüber dem Möbelträgerabschnitt ermittelt werden kann. Zusätzlich oder alternativ kann die Sensoreinrichtung auch einen Gravitationssensor umfassen, über den die absolute Neigung des Möbelverstellabschnittes im Raum ermittelt werden kann. Die Höhe des Möbelverstellabschnittes kann über einen Abstandssensor der Sensoreinrichtung ermittelt werden, der den Abstand zum Boden, zu einer Referenz oder zur Decke misst. Die Höhe des Möbelverstellabschnittes kann alternativ über einen Hallsensor ermittelt werden, der im Antriebsmotor angeordnet ist. Die Sensoreinrichtung kann einen oder mehrere Sensoren zur Bewegungserfassung aufweisen.

Die Sensoreinrichtung kann Teil einer Steuerungseinrichtung mit einem Controller sein, in welchem die Steuersignale der Sensoreinrichtung verarbeitet und Steuersignale zur Ansteuerung eines oder mehrerer Antriebsmotoren erzeugt werden, über den oder die der Möbelverstellabschnitt verstellt wird. Die Steuerungseinrichtung kann in einen Antrieb integriert sein, der den Antriebsmotor und ein Getriebe sowie gegebenenfalls Anschluss- oder Übertragungsbauteile umfasst, oder außerhalb des Antriebs angeordnet sein. Des Weiteren ist es möglich, die Sensoreinrichtung in den Controller zu integrieren, wobei ggf. die Sensoreinrichtung auch außerhalb des Controllers angeordnet sein kann. Der Controller kann am Möbelverstellabschnitt oder am Möbelträgerabschnitt befestigt sein.

Sofern der Belegungszustand mehrerer Möbelstücke erfasst wird, werden die Belegungssignale vorzugsweise einer gemeinsamen Zentralstelle zugeführt. Die Übertragung der Belegungssignale jedes Möbelstücks an die Zentralstelle erfolgt entweder über Übertragungskabel oder kabellos. In der Zentralstelle erfolgt vorteilhafterweise die Auswertung der Signale und die Zuordnung von Personen zu nicht-belegten Möbelstücken und/oder die Ansteuerung einer oder mehrerer technischer Einrichtungen, welche sich entweder in den Möbelstücken oder außerhalb der Möbelstücke, insbesondere in der Umgebung der Möbelstücke befinden.

Ein weiterer Aspekt, der nicht zur Erfindung gehört, bezieht sich auf ein elektrisch verstellbares Möbelstück, das einen oder mehrere elektrische Antriebsmotoren aufweist, welche zum Verstellen mindestens eines Möbelverstellabschnittes gegenüber einem Möbelträgerabschnitt des Möbelstücks eingesetzt werden. Der Möbelverstellabschnitt kann mit erhöhter Geschwindigkeit gegenüber dem Möbelträgerabschnitt verstellt werden.

Das Möbelstück kann gegebenenfalls eine Sensoreinrichtung aufweisen, mit der die relative oder absolute Lage oder eine relative oder absolute Bewegung eines Möbelabschnittes, beispielsweise die Relativlage oder eine Relativbewegung des Möbelverstellabschnittes gegenüber dem Möbelträgerabschnitt erfasst werden kann, wobei der mindestens eine elektrische Antriebsmotor in Abhängigkeit der erfassten Lage oder Bewegung des Möbelabschnittes ansteuerbar ist.

Mindestens ein Antriebsmotor in dem elektrisch verstellbaren Möbelstück, vorzugsweise sämtliche elektrische Antriebsmotoren sind als ein direkt mit Netzspannung des Haushaltsstromnetzes betreibbarer elektrischer Motor ausgebildet. Es handelt sich somit nicht um einen Antriebsmotor, der nicht über die notwendige elektrische Isolierung verfügt, um direkt mit dem Haushaltsstromnetz verbunden zu sein; vielmehr wird die Netzspannung von beispielsweise 230 V ohne galvanische Trennung zwischen dem Haushaltsstromnetz und dem Antriebsmotor unmittelbar und ohne einen Transformator, der eine galvanische Trennung vom Haushaltsstromnetz bewirkt, verwendet. Gegebenenfalls kann der Antriebsmotor über eine entsprechende Leistungselektronik mit niedrigerer Spannung als die Haushaltsspannung betrieben werden.

Unter galvanischer Trennung versteht man das Vermeiden der elektrischen Leitung zwischen dem Haushaltsstromnetz und dem Antriebsmotor. Der Verzicht auf galvanische Trennung bedeutet im Zusammenhang mit vorliegender Erfindung, dass der Antriebsmotor leitend oder die Leistungselektronik des Antriebsmotors leitend mit dem Haushaltsstromnetz verbunden ist.

Da bei dieser Ausführung die Leistung nicht mehr durch ein Netzgerät beschränkt wird, kann eine signifikant höhere Leistung in den Antriebsmotoren erzeugt werden, wodurch beispielsweise größere Verfahrwege und höhere Verfahrgeschwindigkeiten des Möbelverstellabschnittes in Bezug auf den Möbelträgerabschnitt realisiert werden können. Auch ist es möglich, den Möbelverstellabschnitt über den Antriebsmotor mit höheren Lasten in kürzeren Zeiträumen zu verstellen, als dies mit Niedervolt-Antriebsmotoren, die ein Netzteil zur galvanischen Trennung benötigen, möglich ist, deren Leistung durch die Leistung des Netzteils beschränkt ist.

Ein weiterer Vorteil des oder der Antriebsmotoren liegt darin, dass im Unterschied zu Niedervolt-Antriebsmotoren mit galvanischer Trennung nur verhältnismäßig kleine Netzteile für die Regelung des Antriebsmotors erforderlich sind, wodurch Standby-Verluste reduziert werden oder völlig entfallen. Auch kann die Baugröße des Controllers des Antriebsmotors signifikant kleiner ausfallen, da bei den verwendeten Antriebsmotoren, die keine galvanische Trennung benötigen, nur die Ausgangsstufen für die Ansteuerung des Antriebs notwendig sind. Auch die Kühlleistung ist signifikant kleiner als bei Niedervolt-Antriebsmotoren, da der Controller aufgrund seiner anderen und kleineren Bauform weniger Wärme abgibt. Aufgrund der geringeren Verluste wird insgesamt ein höherer Wirkungsgrad erreicht.

Die geringere Baugröße, unter anderem des Controllers, ermöglicht es, beispielsweise den Controller Platz sparend anzuordnen, z.B. in einer Motorbox am Kopf eines Tischbeins oder an einer Stelle, an der üblicherweise die Bedienteile angeordnet sind. Vorteilhaft ist es außerdem, dass die Zahl der an einen Controller anschließbaren Antriebe beliebig skaliert werden kann, da keine Begrenzung der Anzahl der Antriebe durch das Netzteil mehr vorhanden ist. Aufgrund der geringeren thermischen Entwicklung lassen sich deutlich längere Einschaltphasen des Antriebsmotors auch bei hohen Belastungen realisieren bzw. es sind keine Ausschaltphasen mehr erforderlich.

Das Möbelstück weist vorteilhafterweise mindestens zwei elektrische Antriebsmotoren zum Verstellen des Möbelverstellabschnittes auf. Diese sind, gemäß vorteilhafter Ausführung, unabhängig voneinander ansteuerbar. Sämtliche Antriebsmotoren sind insbesondere als mit Netzspannung betreibbare elektrische Motoren ausgebildet. Es kann ggf. zweckmäßig sein, einen gemeinsamen Controller für die mindestens zwei elektrischen Antriebsmotoren vorzusehen.

Werden mehrere Antriebsmotoren eingesetzt, dann kann es erforderlich sein, die Antriebsmotoren während der Verstellung so zu synchronisieren, dass eine bestimmte Fläche des Möbelstücks, z.B. die Tischplatte eines Tisches, während der Verfahrbewegung eben bleibt. Durch Auswertung von Sensorsignalen einer Sensoreinrichtung ist es möglich, die Antriebsmotoren so anzusteuern, dass sie synchron laufen, indem z.B. die Tischplatte eben gehalten wird.

Es können beispielsweise Sensoreinrichtungen mit einem Kreiselsensor und einem Gravitationssensor verwendet werden. Die Signale des Kreiselsensors und des Gravitationssensors, der einen absoluten Neigungswert ausgibt, werden hierbei kombiniert. Die Höhe des Möbelverstellabschnitts kann über einen zusätzlichen Abstandssensor ermittelt werden, der den Abstand zum Boden, zu einer Referenz oder zur Decke misst.

Die unabhängige Ansteuerbarkeit der elektrischen Antriebsmotoren erlaubt einen einfachen Aufbau, insbesondere in der Art, dass die verschiedenen elektrischen Antriebsmotoren mit unterschiedlichen Sensorsignalen versorgt werden. Auch in dieser vereinfachten Ausführung kann eine gewünschte Neigungsposition des verstellbaren Möbelverstellabschnitts gegenüber dem Möbelträgerabschnitt eingehalten werden. Einer der elektrischen Antriebsmotoren führt automatisch und unabhängig von dem weiteren Antriebsmotor eine Ausgleichsbewegung aus. Über die Sensoreinrichtung wird bereits während des Verfahrens des Möbelverstellabschnittes eine Neigung bzw. Neigungsänderung des Möbelverstellabschnittes festgestellt und durch eine entsprechende Ansteuerung des zugeordneten elektrischen Antriebsmotors kompensiert.

Es ist somit beispielsweise möglich, den Möbelverstellabschnitt, beispielsweise eine Tischplatte, mit zwei elektrischen Antriebsmotoren auszustatten, von denen ein erster elektrischer Antriebsmotor so angesteuert wird, dass eine gewünschte Geschwindigkeit eingehalten wird. Der zweite elektrische Antriebsmotor wird über Sensorsignale in der Weise angesteuert, dass eine gewünschte Neigung des Möbelverstellabschnitts eingehalten wird. Die Sensorsignale geben den aktuellen Zustand des Möbelverstellabschnitts auf Lage- und/oder Geschwindigkeitsebene an.

Die Sensorsignale für den ersten Antriebsmotor stammen z.B. von Hallsensoren, über die sowohl die aktuelle Höhe als auch die Geschwindigkeit bestimmt wird. Der Antriebsmotor wird dann in der Weise angesteuert, dass er eine gewünschte Geschwindigkeit einhält. Der zweite Antriebsmotor hat keinen Hallsensor, sondern wird über die Signale eines am ersten Antriebsmotor oder im Controller befindlichen Gyro-/Gravitationssensors so angesteuert, dass der Möbelverstellabschnitt eine gewünschte Neigung beibehält, beispielsweise ein Tisch gerade bleibt. Sofern der Gyro/Gravitationssensor ohnehin für die Kollisionserkennung vorhanden ist, sind für diesen Antriebsmotor sowie gegebenenfalls für weitere Antriebsmotoren keine Hallsensoren inklusive Kabel, Stecker und Auswerteelektronik erforderlich.

Es ist auch eine nicht erfindungsgemäße Ausführung mit einem sogenannten Master-Bein möglich, an dem ein vom Bediener zu betätigender Antriebsmotor angeordnet ist, wohingegen die anderen Beine mit Antriebsmotoren ausgestattet sind, die jeweils einen eigenen Controller und jeweils einen Gyro/Gravitationssensor besitzen und selbsttätig eine gewünschte Neigung des Möbelverstellabschnitts einstellen, so dass z.B. der Tisch gerade bleibt, indem diese Antriebsmotoren die für die gewünschte Neigung erforderliche Bewegung ausführen.

Es kommen sowohl nicht erfindungsgemäße Ausführungen in Betracht, bei denen jedem elektrischen Antriebsmotor ein eigener, separater Controller zugeordnet ist, als auch nicht erfindungsgemäße Ausführungen mit einem gemeinsamen Controller für mindestens zwei elektrische Antriebsmotoren. Sowohl in der nicht erfindungsgemäßen Ausführung mit separaten Controllern als auch in der nicht erfindungsgemäßen Ausführung mit einem gemeinsamen Controller ist eine unabhängige Ansteuerung der verschiedenen elektrischen Antriebsmotoren möglich.

In noch einer weiteren nicht erfindungsgemäßen Ausführung ist nur ein Antriebsmotor vorhanden, dessen Stellbewegung über eine Getriebeeinrichtung auf verschiedene Teile des Möbelverstellabschnittes oder auf mehrere Möbelverstellabschnitte übertragbar ist. Es wird beispielsweise genau ein Antriebsmotor für die Höhenverstellbarkeit eines Tisches eingesetzt, wobei die Bewegung des Antriebsmotors über die Getriebeeinrichtung auf zwei Tischbeine übertragbar ist.

In einer weiteren nicht erfindungsgemäßen Ausführung ist der mindestens eine elektrische Antriebsmotor über eine Bedieneinheit ein- und auszuschalten, die in das Gehäuse des Controllers, welcher den elektrischen Antriebsmotor ansteuert, integriert ist. Die Bedieneinheit kann beispielsweise als vorgefertigte Baueinheit in das Gehäuse des Controllers eingeschoben werden, wobei vorteilhafterweise mit dem Einschieben zugleich eine Position erreicht wird, in der ein mechanischer Kontakt zu Schaltern auf einer Platine des Controllers möglich ist. Die Bedieneinheit weist Betätigungselemente wie z.B. Betätigungsknöpfe auf, die von einem Benutzer manuell zu betätigen sind, wobei die Betätigungselemente die Schalter auf der Platine des Controllers ein- bzw. ausschalten. Die Betätigungselemente sind zu diesem Zweck mit Verlängerungen versehen, welche insbesondere lang genug ausgeführt sind, um einen ausreichenden Abstand von beispielsweise 6 mm zu der unter Netzspannung stehenden Platine des Controllers einzuhalten.

Alternativ kann das Gehäuse des Controllers und/oder der Bedieneinheit aus einem Material ausgeführt sein, das einen direkten Kontakt mit spannungsführenden Bauteilen erlaubt. In diesem Fall kann auch ein kleinerer Abstand zwischen den Betätigungselementen der Bedieneinheit und der unter Netzspannung stehenden Platine des Controllers ausreichend sein.

Es kann zweckmäßig sein, das Gehäuse des Controllers, welches vorzugsweise aus Kunststoff gefertigt ist, mit einer verhältnismäßig hohen Wandstärke zur Verbesserung der Stabilität auszuführen, beispielsweise mit einer Wandstärke von mindestens 2 mm. Die erhöhte Stabilität des Gehäuses des Controllers stellt sicher, dass das Gehäuse unter den üblicherweise auftretenden Belastungen nicht zerstört wird, beispielsweise im Fall eines höhenverstellbaren Tisches Belastungen standhält, die bei einem versehentlichen Auftreffen des Controllers zum Beispiel während des Absenkens der Tischplatte auf einen Gegenstand wie eine Stuhllehne oder dergleichen auftreten können.

Die Bedieneinheit kann alternativ zu Betätigungselementen, welche auf mechanische Weise Schalter auf der Platine des Controllers betätigen, beispielsweise mit kapazitiven Bedienfeldern versehen sein, welche vom Benutzer betätigt werden. Die Kapazitätsänderung bei einer Betätigung dient als Signal zum Ein- bzw. Ausschalten des elektrischen Antriebsmotors.

Gemäß noch einer weiteren nicht erfindungsgemäßen Ausführung umfasst die Bedieneinheit zum Ein-/Ausschalten des Antriebsmotors eine Lichtquelle und einen Fototransistor bzw. wirkt die Bedieneinheit mit einer Lichtquelle und einem Fototransistor zusammen. Als Lichtquelle wird beispielsweise LED oder IR-LED verwendet. Die Lichtquelle kann in Richtung eines Bedienfelds der Bedieneinheit gerichtet sein, wobei das emittierte Licht beispielsweise von einem Finger am Bedienfeld reflektiert wird, was von dem Fototransistor registriert wird.

Vorteilhafterweise ist die Bedieneinheit in dieser nicht erfindungsgemäßen Ausführung transparent oder zumindest semitransparent ausgeführt, um lichtleitend für das emittierte Licht der Lichtquelle zu sein. Diese Ausführung hat den Vorteil, dass der Controller im Gehäuse hermetisch nach außen abgeschlossen ist.

Die LED und der Phototransistor sitzen beispielsweise auf der Controllerplatine.

Des Weiteren ist es möglich, das Licht der Lichtquelle über einen Lichtleiter zur Bedieneinheit zu führen. Dies ermöglicht es, mithilfe des Lichtleiters größere Distanzen zu überbrücken, so dass die Bedieneinheit mit größerem Abstand zu dem Controller positioniert werden kann.

Gemäß noch einer weiteren nicht erfindungsgemäßen Ausführung ist die Bedieneinheit mit einer Anzeige versehen, auf der eine aktuelle Kenngröße des Möbelverstellabschnittes dargestellt wird, beispielsweise die aktuelle Tischhöhe.

In einer weiteren nicht erfindungsgemäßen Ausführung umfasst die Bedieneinheit zum Ein-/Ausschalten des Antriebsmotors ein Funkmodul zur Signalübertragung auf den Controller oder wirkt mit einem derartigen Funkmodul zusammen. Das Funkmodul nutzt beispielsweise Bluetooth, BLE oder WiFi. Diese Ausführung hat den Vorteil, dass auf ein elektrisches Kabel, welches aus Sicherheitsgründen galvanisch getrennt werden müsste, verzichtet werden kann. Die Betätigung erfolgt beispielsweise über eine Fernbedienung oder über ein Smartphone.

Gemäß noch einer weiteren nicht erfindungsgemäßen Ausführung weist der Controller einen Kommunikationsport zum Konfigurieren auf, wobei das Konfigurieren über ein externes, an den Controller anschließbares Gerät erfolgt, beispielsweise über einen angeschlossenen Personal Computer. In den Kommunikationsport kann gegebenenfalls ein Schnittstellenelement eingesteckt werden, das die galvanische Trennung enthält.

Die Ansteuerung des Controllers kann, gemäß einer weiteren vorteilhaften Ausführung, über ein PWM-Signal mit je einem Low-Side MosFet pro Drehrichtung erfolgen, wobei die High-Side mit je einem Thyristor pro Drehrichtung angesteuert wird und der Thyristor seinerseits über einen OptoTriac oder Opto Thyristor angesteuert wird. Hierdurch lässt sich mit verhältnismäßig geringem Aufwand eine Vollbrücke für den anzusteuernden elektrischen Antriebsmotor erzeugen.

Zur Erkennung der aktuellen Kenngröße des Möbelverstellabschnitts, beispielsweise zur Erkennung der aktuellen Tischhöhe, kann es vorteilhaft sein, den Antriebsmotor mit einem Signalgeber für die Erkennung der aktuellen Umdrehungsanzahl auszustatten. Hierfür können zum Beispiel zwei Hallsensoren verwendet werden, die ein Magnetfeld erfassen, das von einem an der Motor- oder Antriebswelle angeordnetem Magneten erzeugt wird. Über die Verwendung von zwei Hallsensoren ist es auch möglich, die Drehrichtung zu bestimmen.

In einer alternativen nicht erfindungsgemäßen Ausführung ist es möglich, nur einen einzigen Sensor zu verwenden, beispielsweise einen Hallsensor oder eine Lichtschranke. Der Hallsensor wirkt mit einem Magneten zusammen, der vorteilhafterweise so magnetisiert ist, dass auf einen Polwechsel mit geringem Abstand ein Polwechsel mit ebenfalls geringem Abstand folgt und anschließend ein Polwechsel mit langem Abstand. Dies ermöglicht es, die Drehrichtung zu erfassen. Im Fall einer Lichtschranke ist dieser eine Scheibe auf der Motor- oder Antriebswelle zugeordnet, die Durchbrüche mit unterschiedlicher Länge aufweist, beispielsweise in Umfangsrichtung aufeinanderfolgend ein längerer Durchbruch und zwei kürzere Durchbrüche. Auch hierüber ist es möglich, mit nur einer Lichtschranke die Drehrichtung zu erfassen.

Gemäß noch einer weiteren nicht erfindungsgemäßen Ausführung ist der Antriebsmotor mit einem Zähler ausgestattet, der die Anzahl von Umdrehungen im Motor zählt, woraus die aktuelle Lage und damit die aktuelle Kenngröße des Möbelverstellabschnitts wie beispielsweise die Tischhöhe bestimmt werden kann. Der Zähler muss mit einer Referenz abgeglichen werden, um aus dem Zählwert die aktuelle Kenngröße bestimmen zu können. Der Abgleich mit der Referenz kann beispielsweise bereits während der Montage erfolgen.

Gemäß einer weiteren nicht erfindungsgemäßen Ausführung ist zwischen dem Controller und dem Antriebsmotor ein Interface angeordnet, das mit dem Zähler im Antriebsmotor kommuniziert. Hierüber ist es möglich, Impulse, welche vom Antriebsmotor herrühren, auszuwerten, wobei sowohl eine Erkennung der Impulse einschließlich der Ausführung der Impulslänge zur Drehrichtungserkennung als auch eine Auswertung der absoluten Kenngröße, beispielsweise der absoluten Höhenangabe möglich ist.

Bei einem Verfahren zum Betrieb eines oder mehrerer Möbelstücke, die wie vorbeschrieben jeweils mit einem oder mit mehreren elektrischen Antriebsmotoren ausgestattet sind, welche mit Netzspannung betrieben werden, können mindestens zwei elektrische Antriebsmotoren in gleichen oder in unterschiedlichen Möbelstücken über das Stromnetz synchronisiert werden. Dies ermöglicht es, eine Synchronisation auch über größere Entfernungen ohne Kommunikationsleitungen durchzuführen.

Als Antriebsmotor, der direkt mit Netzspannung, also ohne galvanische Trennung, betrieben wird, werden beispielsweise Universalmotoren, permanenterregte Kollektormotoren oder bürstenlose Gleichstrommotoren eingesetzt.

Weitere Vorteile und zweckmäßige Ausführungen sind den weiteren Ansprüchen, der Figurenbeschreibung und den Zeichnungen zu entnehmen. Es zeigen:
- Fig. 1: ausschnittsweise in Seitenansicht als verstellbares Möbelstück einen Tisch, wobei die Tischplatte über einen elektrischen Antriebsmotor gegenüber einem Tischbein höhenverstellbar ist,
- Fig. 2: der Tisch gemäß Fig. 1 mit angehobener Tischplatte,
- Fig. 3: in Seitenansicht ein vollständiger Tisch mit jeweils einem elektrischen Antriebsmotor im linken und rechten Tischbein,
- Fig. 4: eine schematische Darstellung mehrerer Tische mit der Übertragung des Belegungszustandes jedes Tisches an eine Zentraleinheit,
- Fig. 5: eine perspektivische Ansicht eines Controllers zur Ansteuerung eines elektrischen Antriebsmotors,
- Fig. 6: einen Schnitt längs durch den Controller.

In den Figuren sind gleiche Bauteile mit gleichen Bezugszeichen versehen.

In den Fig. 1 und 2 ist als Beispiel für ein Möbelstück ein Tisch 1 mit einer Tischplatte 3 auf einem Tischbein 2 dargestellt. Das Tischbein 2 bildet einen Möbelträgerabschnitt, die Tischplatte 3 einen Möbelverstellabschnitt, wobei die Tischplatte 3 gegenüber dem Tischbein 2 höhenverstellbar angeordnet ist. Die Höhenverstellung erfolgt mithilfe eines elektrischen Antriebsmotors 4, der an der Unterseite der Tischplatte 3 an einem Führungsteil 3a angeordnet ist, welches in das Tischbein 2 hineinragt und verschieblich im Tischbein 2 geführt ist. Der Antriebsmotor 4 versetzt eine Welle 5 in Rotation, die mit einem zugeordneten Gegengewinde im Tischbein kämmt, wobei die Welle 5 axial ortsfest mit dem Führungsteil 3a verbunden ist, wodurch bei einer Rotation der Welle 5 die gewünschte Höhenverstellung der Tischplatte 3 bewirkt wird.

An der Unterseite der Tischplatte 3 befindet sich eine Steuerungseinrichtung 6, über die der elektrische Antriebsmotor 4 angesteuert wird. Die Steuerungseinrichtung 6 umfasst einen Controller sowie eine Sensoreinrichtung 7, deren Sensorsignale in dem Controller zu Steuersignalen verarbeitet werden, mit denen der Antriebsmotor 4 angesteuert wird. Der elektrische Antriebsmotor 4 kann in beide Drehrichtungen angesteuert werden, um eine entsprechende Hubbewegung der Tischplatte 3 nach oben bzw. unten zu bewirken.

Die Sensoreinrichtung 7 umfasst beispielsweise einen Kreiselsensor zur Ermittlung der Relativneigung der Tischplatte 3 gegenüber dem Tischbein 2 oder einer Absolutdrehung der Tischplatte und einen Gravitationssensor, der beispielsweise einen absoluten Neigungswert ausgibt. Die Höhe der Tischplatte 3 kann über einen Abstandssensor ermittelt werden, der den Abstand zum Boden, zu einer Referenz oder zur Decke misst; auch der Abstandssensor kann Bestandteil der Sensoreinrichtung 7 sein.

In Fig. 3 ist eine Gesamtansicht eines Tisches 1 dargestellt, der zwei Tischbeine 2 aufweist, die gemeinsam Träger der Tischplatte 3 sind. In jedes Tischbein 2 ragt ein Führungsteil 3a an der Unterseite der Tischplatte 3 hinein, das Träger jeweils eines elektrischen Antriebsmotors 4 ist, über den das jeweilige Führungsteil 3a gegenüber dem aufnehmenden Tischbein 2 höhenverstellbar ist. Die beiden elektrischen Antriebsmotoren 4 werden beide von der Steuerungseinrichtung 6, die eine berührungslos arbeitende Sensoreinrichtung 7 umfasst, angesteuert. Die Gestensteuerung über die Sensoreinrichtung 7 erfolgt wie beim Beispiel gemäß Fig. 1 und 2 über eine manuell durchgeführte Geste im Erfassungsbereich gemäß Pfeil 8 oberhalb der Sensoreinrichtung 7 und der Oberseite der Tischplatte 3.

Die beiden elektrischen Antriebsmotoren 4 können über die gemeinsame Steuerungseinrichtung 6 in einer synchronen Weise angesteuert werden. Gegebenenfalls ist auch eine unabhängige Ansteuerung der beiden elektrischen Antriebsmotoren 4 möglich.

Dies ermöglicht es beispielsweise, eine Sollneigung der Tischplatte 3, zum Beispiel eine horizontale Ausrichtung der Tischplatte trotz unebenen Bodens oder definierte Pultneigung einzustellen. Sofern mehrere Sensoren in der Sensoreinrichtung 7 angeordnet sind, können entsprechend mehrere Bewegungsfreiheitsgrade der Tischplatte 3 ermittelt und über die verschiedenen Antriebsmotoren auf gewünschte Sollwerte eingestellt werden.

Bei den elektrischen Antriebsmotoren 4, die in den vorbeschriebenen Beispielen in den Tischen 1 eingesetzt werden, handelt es sich vorzugsweise um mit Netzspannung des Haushaltsstromnetzes zu betreibende elektrische Motoren ohne galvanische Trennung zwischen dem Haushaltsstromnetz und dem Antriebsmotor. Derartige Motoren, die an das reguläre Stromnetz angeschlossen werden, haben den Vorteil, dass ein Transformator nicht erforderlich ist. Gegebenenfalls können die Motoren über eine entsprechende Leistungselektronik mit niedrigerer Spannung als die Haushaltsspannung betrieben werden. Es können die Steuerungseinrichtungen bzw. Controller kleiner dimensioniert werden. Außerdem entsteht trotz höherer Leistung weniger Wärme, wodurch die Verfügbarkeit der elektrischen Antriebsmotoren signifikant ansteigt.

Bei den Antriebsmotoren handelt es sich beispielsweise um einen Universalmotor, um einen permanenterregten Kollektormotor oder um einen bürstenlosen Gleichstrommotor.

Verschiedene elektrische Antriebsmotoren, insbesondere in unterschiedlichen Möbelstücken, können aufgrund ihrer Ausführung als Netzstrom-Motoren ggf. über das Stromnetz synchronisiert werden. Dies hat den Vorteil, dass die Antriebsmotoren auch über größere Entfernungen ohne Notwendigkeit von Kommunikationsleitungen synchronisiert werden können.

In Fig. 4 ist ein Beispiel mit einer Mehrzahl von Möbelstücken 1 dargestellt, die jeweils als ein Tisch ausgebildet sind und eine höhenverstellbare Tischplatte aufweisen. Über die Sensoreinrichtung in jedem Tisch 1 kann der aktuelle Belegungszustand mit der Belegung durch eine Person an jedem Tisch festgestellt werden. Hierzu werden die Sensorinformationen der Sensoreinrichtung in jedem Tisch 1 durch Vergleich mit einem Referenzbewegungsmuster ausgewertet. Die Datenerfassung über die Sensoreinrichtung in jedem Tisch 1 erfolgt über einen Mindestzeitraum, um ein Bewegungsmuster des von der Tischplatte gebildeten Möbelverstellabschnittes zu erhalten, aus dem auf den aktuellen Belegungszustand geschlossen werden kann.

Sobald eine Person an einem Tisch sitzt oder steht und insbesondere die Tischplatte mit einer für Büroarbeiten typischen Belastung beaufschlagt, die beispielsweise beim Auflegen der Arme auf die Tischplatte und/oder beim Schreiben entsteht, entsteht ein für diese Tätigkeit typisches Bewegungsmuster, das mithilfe der Sensoreinrichtung im Tisch 1 aufgenommen wird. Das aufgenommene Bewegungsmuster wird mit einem Referenzbewegungsmuster verglichen, wobei im Falle einer hinreichenden Übereinstimmung zwischen dem aufgenommenen Bewegungsmuster und dem Referenzbewegungsmuster darauf geschlossen werden kann, dass der Tisch mit einer Person belegt ist. Dieses Referenzbewegungsmuster, das für einen belegten Tisch typisch ist, unterscheidet sich von einem Bewegungsmuster, das beispielsweise beim Hochfahren oder Absenken der Tischplatte, bei einer Einstellung der Tischplattenneigung oder bei einer versehentlichen Erschütterung entsteht. Dies ermöglicht es, zwischen verschiedenen Bewegungsmustern zu differenzieren und insbesondere den Belegungszustand des Tisches zu identifizieren. Die Identifizierung wird während einer Ruhephase der elektrischen Antriebsmotoren in den Tischen 1 durchgeführt.

In jedem Tisch 1 wird ein Belegungssignal 12 aus dem Vergleich des sensorisch aufgenommenen Bewegungsmusters im Referenzbewegungsmuster erzeugt. Beispielsweise kann das Belegungssignal 12 in jedem Tisch den Wert "0" für einen nicht-belegten Tisch und den Wert "1" für einen belegten Tisch einnehmen.

Die Belegungssignale 12 werden an eine Zentralstelle 9 übermittelt. Die Übermittlung erfolgt entweder drahtlos oder über Daten- bzw. Kommunikationsleitungen. In der Zentralstelle 9 erfolgt die Auswertung der Belegungssignale 12, beispielsweise dahingehend, dass ein Abgleich zwischen tatsächlich nicht-belegten Tischen 1 und einem aktuellen Bedarf an nicht-belegten Tischen durchgeführt wird. Dies ermöglicht es, die nicht-belegten Tische mit Personen zu besetzen, die aktuell auf der Suche nach einem freien Tisch sind.

Die Zentralstelle 9 steuert eine Ausgabeeinheit 10 an, in der beispielsweise die nicht-belegten Tische 1 optisch angezeigt werden, so dass Personen, die auf der Suche nach einem nicht-belegten Tisch sind, diese entsprechend belegen können. Zusätzlich oder alternativ ist es auch möglich, eine oder mehrere technische Einrichtungen 11 in Abhängigkeit des Belegungszustandes der Tische 1 anzusteuern, beispielsweise lichttechnische Einrichtungen oder

Klimatisierungseinrichtungen, um z.B. die belegten Tische entsprechend anzuleuchten oder die Arbeitsumgebung der belegten Tische zu beheizen oder zu kühlen.

In Fig. 5 ist ein Controller 13 für einen elektrischen Antriebsmotors mit einem Gehäuse 14 zur Aufnahme einer Platine des Controllers dargestellt. Das Gehäuse 14 des Controllers 13 ist insbesondere aus Kunststoff gefertigt und kann glasfaserverstärkt sein. Als Kunststoffmaterial kommt beispielsweise PA66 oder ein Polycarbonat in Betracht. Das Material kann eine Wandstärke von beispielsweise mindestens 2 mm aufweisen, wodurch das Gehäuse 14 eine hohe Festigkeit und Stabilität besitzt. An der Innenwand des Gehäuses 14 können in Längsrichtung verlaufende Nuten 17 (Fig. 6) eingebracht sein, in die die Platine des Controllers einschiebbar ist.

Im Bereich einer Stirnseite des Gehäuses 14 befindet sich eine Bedieneinheit 15 mit Bedienknöpfen 16 zum Ein- und Ausschalten des elektrischen Antriebsmotors. Die Bedieneinheit 15 schließt die Stirnseite des Gehäuses 14 ab, so dass das Innere des Gehäuses nach außen hermetisch abgeschlossen ist. Die Bedieneinheit 15 kann ebenfalls aus einem Kunststoffmaterial gefertigt sein. Aufgrund der Integration der Bedieneinheit 15 in das Gehäuse 14 des Controllers ergibt sich eine kompakte, raumsparende Anordnung. Der Controller 13 ist beispielsweise in einer Ausführung des Möbelstücks als höhenverstellbarer Tisch an der Tischunterseite benachbart zur vorderen Tischkante angeordnet. Aufgrund der hohen Stabilität des Gehäuses 14 ist dieses in der Lage, auch höhere Kräfte ohne Gefahr einer Zerstörung aufzunehmen.

Da keine galvanische Trennung zwischen dem Haushaltsstromnetz und dem Antriebsmotor bzw. dem Controller 13 besteht, liegt zur Gewährleistung der erforderlichen Sicherheit die Bedieneinheit 15 mit den Bedienknöpfen 16 mit einem ausreichenden Abstand von beispielsweise 6 mm zu der Platine im Inneren des Gehäuses 14. Der Abstand kann beispielsweise über Verlängerungen der Knöpfe 16 überbrückt werden, mit denen Schalter auf der Platine betätigt werden. Alternativ ist es auch möglich, berührungslos Signale auf die Platine zu übertragen, beispielsweise durch Verwendung von Lichtquellen und Fototransistoren auf der Platine bzw. der Bedieneinheit oder durch Verwendung eines Funkmoduls zur Signalübertragung.

## Patentansprüche

1. Verfahren zum Erfassen des Belegungszustandes mindestens eines Möbelstücks (1) in Form eines Tisches, mit einer Sensoreinrichtung (7) zur Erkennung einer Bewegung eines Möbelabschnitts (3) des Möbelstücks (1), wobei das Möbelstück (1) als mit einer Person belegt erkannt und ein Belegungssignal (12) erzeugt wird, falls über die Sensoreinrichtung (7) ein Bewegungsmuster des Möbelabschnitts (3) festgestellt wird, das einem Referenzbewegungsmuster für einen belegten Zustand entspricht, wobei der Möbelabschnitt (3), dessen Bewegung über die Sensoreinrichtung (7) sensiert wird, ein Möbelverstellabschnitt (3) ist, der Möbelverstellabschnitt (3) gegenüber einem Möbelträgerabschnitt (2) des Möbelstücks (1) verstellbar ist und über die Sensoreinrichtung (7) eine Relativbewegung des Möbelverstellabschnitts (3) gegenüber dem Möbelträgerabschnitt (2) erkannt wird, wobei das Möbelstück (1) mindestens einen elektrischen Antriebsmotor (4) zum Verstellen des Möbelverstellabschnitts (3) gegenüber dem Möbelträgerabschnitt (2) aufweist, wobei das Bewegungsmuster des Möbelverstellabschnitts (3) zum Erfassen des Belegungszustandes während einer Ruhephase des elektrischen Antriebsmotors (4) festgestellt wird, wobei die Bewegung des Möbelverstellabschnittes (3) fortlaufend überwacht und ein Vergleich mit dem Referenzbewegungsmuster durchgeführt, sobald eine Bewegung des Möbelverstellabschnittes (3) über eine Mindestdauer mithilfe der Sensoreinrichtung (7) erkannt wird.

2. Verfahren nach Anspruch 1,
**dadurch gekennzeichnet,**
**dass** über die Sensoreinrichtung (7) eine Absolutbewegung des Möbelabschnitts (3) im Raum erkannt wird.

3. Verfahren nach Anspruch 1 oder 2,
**dadurch gekennzeichnet,**
**dass** die höhenverstellbare Tischplatte den Möbelverstellabschnitt (3) und mindestens ein Tischbein den Möbelträgerabschnitt (2) bilden und mithilfe der Sensoreinrichtung (7) das Bewegungsmuster der Tischplatte (3) festgestellt wird.

4. Verfahren nach einem der Ansprüche 1 bis 3,
**dadurch gekennzeichnet,**
**dass** über die Sensoreinrichtung (7) eine Neigungsänderung des Möbelabschnitts (3) erkannt wird.

5. Verfahren nach einem der Ansprüche 1 bis 4,
**dadurch gekennzeichnet,**
**dass** das Belegungssignal (12) des Möbelstücks (1) einer Zentralstelle (9) zugeführt wird.

6. Verfahren nach einem der Ansprüche 1 bis 5,
**dadurch gekennzeichnet,**
**dass** in Abhängigkeit des Belegungszustandes des Möbelstücks (1) eine oder mehrere technische Einrichtungen (11) des Möbelstücks (1) oder in der Umgebung des Möbelstücks (1) angesteuert werden.

7. Verfahren nach einem der Ansprüche 1 bis 6,
**dadurch gekennzeichnet,**
**dass** der Belegungszustand mehrerer Möbelstücke (1) erfasst wird, wobei jedes Möbelstück (1) mit einer Sensoreinrichtung (7) zur Erkennung einer Stellbewegung des Möbelabschnitts (3) versehen ist, wobei die Belegungssignale (12) belegter Möbelstücke (1) der Zentralstelle (9) zugeführt werden.

8. Verfahren nach Anspruch 7,
**dadurch gekennzeichnet,**
**dass** in der Zentralstelle (9) ein oder mehrere nicht-belegte Möbelstücke (1) einer oder mehreren Personen zugewiesen werden.

9. Verfahren nach einem der Ansprüche 1 bis 8,
**dadurch gekennzeichnet,**
**dass** der Antriebsmotor (4) als ein mit Netzspannung betreibbarer elektrischer Motor ohne galvanische Trennung zwischen dem Haushaltsstromnetz und dem Antriebsmotor (4) ausgebildet ist.

10. Verfahren nach einem der Ansprüche 1 bis 9,
**dadurch gekennzeichnet,**
**dass** mindestens zwei elektrische Antriebsmotoren (4) zum Verstellen des Möbelverstellabschnitts (3) gegenüber dem Möbelträgerabschnitt (2) im Möbelstück (1) angeordnet sind.

11. Verfahren nach einem der Ansprüche 1 bis 10,
**dadurch gekennzeichnet,**
**dass** das Möbelstück (1) mit einer Sensoreinrichtung (7) zur Erkennung der Lage oder einer Bewegung eines Möbelabschnitts (3) versehen ist und der mindestens eine Antriebsmotor (4) abhängig von der sensierten Lage oder der Bewegung ansteuerbar ist.

12. Verfahren nach einem der Ansprüche 1 bis 11,
**dadurch gekennzeichnet,**
**dass** mindestens zwei elektrische Antriebsmotoren (4) in einem oder in mehreren Möbelstücken (1) über das Stromnetz synchronisiert werden.

## Claims

1. Method for detecting the state of occupancy of at least one piece of furniture (1) in the form of a table, having a sensor device (7) for detecting a movement of a furniture part (3) of the piece of furniture (1),
wherein the piece of furniture (1) is detected as occupied by an individual and an occupancy signal (12) is generated if a movement pattern of the furniture part (3) which corresponds to a reference movement pattern for an occupied state is determined via the sensor device (7),
wherein the furniture part (3) the movement of which is sensed via the sensor device (7) is an adjustable furniture part (3), the adjustable furniture part (3) is adjustable with respect to a furniture support part (2) of the piece of furniture (1) and a relative movement of the adjustable furniture part (3) with respect to the furniture support part (2) is detected by the sensor device (7),
wherein the piece of furniture (1) has at least one electric drive motor (4) for adjusting the adjustable furniture part (3) with respect to the furniture support part (2),
wherein the movement pattern of the adjustable furniture part (3) for detecting the occupancy state is determined during a rest phase of the electric drive motor (4), wherein the movement of the adjustable furniture part (3) is monitored continuously and a comparison with the reference movement pattern is carried out as soon as a movement of the adjustable furniture part (3) over a minimum time period is detected with the aid of the sensor device (7).

2. Method according to Claim 1,
**characterized in that**
an absolute movement of the furniture part (3) in space is detected by the sensor device (7).

3. Method according to Claim 1 or 2,
**characterized in that**
the height-adjustable table top forms the adjustable furniture part (3) and at least one table leg forms the furniture support part (2), and the movement pattern of the table top (3) is determined with the aid of the sensor device (7).

4. Method according to one of Claims 1 to 3,
**characterized in that**
a change in inclination of the furniture part (3) is detected via the sensor device (7).

5. Method according to one of Claims 1 to 4,
**characterized in that**
the occupancy signal (12) of the piece of furniture (1) is fed to a central location (9).

6. Method according to one of Claims 1 to 5,
**characterized in that**
depending on the occupancy state of the piece of furniture (1), one or more technical devices (11) of the piece of furniture (1) or in the surroundings of the piece of furniture (1) are activated.

7. Method according to one of Claims 1 to 6,
**characterized in that**
the occupancy state of a plurality of pieces of furniture (1) is detected, wherein each piece of furniture (1) is provided with a sensor device (7) for detecting an adjustment movement of the furniture part (3), wherein the occupancy signals (12) from occupied pieces of furniture (1) are fed to the central location (9).

8. Method according to Claim 7,
**characterized in that**
in the central location (9), one or more unoccupied pieces of furniture (1) are allocated to one or more individuals.

9. Method according to one of Claims 1 to 8,
**characterized in that**
the drive motor (4) is designed as an electric motor which can be operated with mains voltage without galvanic isolation between the domestic power supply and the drive motor (4).

10. Method according to one of Claims 1 to 9,
**characterized in that**
at least two electric drive motors (4) for adjusting the adjustable furniture part (3) with respect to the furniture support part (2) are arranged in the piece of furniture (1).

11. Method according to one of Claims 1 to 10,
**characterized in that**
the piece of furniture (1) is provided with a sensor device (7) for detecting the position or a movement of a furniture part (3), and the at least one drive motor (4) can be activated as a function of the sensed position or the movement.

12. Method according to one of Claims 1 to 11,
**characterized in that**
at least two electric drive motors (4) in one or in a plurality of pieces of furniture (1) are synchronized via the power supply.

## Revendications

1. Procédé de détection de l'état d'occupation d'au moins un meuble (1) sous la forme d'une table, comportant un dispositif de détection (7) servant à la détection d'un mouvement d'une partie (3) du meuble (1), le meuble (1) étant détecté comme étant occupé par une personne et un signal d'occupation (12) étant généré dans le cas où un schéma de mouvement de la partie de meuble (3) est décelé par le biais du dispositif de détection (7), lequel schéma de mouvement correspond à un schéma de mouvement de référence pour un état occupé, la partie de meuble (3), dont le mouvement a été détecté par le biais du dispositif de détection (7), étant une partie de réglage de meuble (3), la partie de réglage de meuble (3) étant réglable par rapport à une partie de support (2) du meuble (1) et un mouvement relatif de la partie de réglage de meuble (3) par rapport à la partie de support de meuble (2) étant détecté par le biais du dispositif de détection (7), le meuble (1) présentant au moins un moteur d'entraînement électrique (4) servant au réglage de la partie de réglage de meuble (3) par rapport à la partie de support de meuble (2), le schéma de mouvement de la partie de réglage de meuble (3) servant à la détection de l'état d'occupation étant décelé pendant une phase de repos du moteur d'entraînement électrique (4), le mouvement de la partie de réglage de meuble (3) étant surveillé en continu et une comparaison avec le schéma de mouvement de référence étant effectuée dès qu'un mouvement de la partie de réglage de meuble (3) est détecté pendant une durée minimale à l'aide du dispositif de détection (7).

2. Procédé selon la revendication 1,
**caractérisé en ce**
**qu'**un mouvement absolu de la partie de meuble (3) dans l'espace est détecté par le biais du dispositif de détection (7).

3. Procédé selon la revendication 1 ou 2,
**caractérisé en ce que**
le plateau de table réglable en hauteur forme la partie de réglage de meuble (3) et au moins un pied de table forme la partie de support de meuble (2) et le schéma de mouvement du plateau de table (3) est décelé à l'aide du dispositif de détection (7).

4. Procédé selon l'une des revendications 1 à 3,
**caractérisé en ce**
**qu'**une modification d'inclinaison de la partie de meuble (3) est détectée par le biais du dispositif de détection (7) .

5. Procédé selon l'une des revendications 1 à 4,
**caractérisé en ce que**
l'état d'occupation (12) du meuble (1) est acheminé à un emplacement central (9).

6. Procédé selon l'une des revendications 1 à 5,
**caractérisé en ce**
**qu'**en fonction de l'état d'occupation du meuble (1), un ou plusieurs dispositifs techniques (11) du meuble (1) ou dans l'environnement du meuble (1) sont commandés.

7. Procédé selon l'une des revendications 1 à 6,
**caractérisé en ce que**
l'état d'occupation de plusieurs meubles (1) est détecté, chaque meuble (1) étant doté d'un dispositif de détection (7) servant à la détection d'un mouvement de réglage de la partie de meuble (3), les signaux d'occupation (12) de meubles occupés (1) étant acheminés à l'emplacement central (9).

8. Procédé selon la revendication 7,
**caractérisé en ce**
**qu'**un ou plusieurs meubles (1) non occupés sont affectés à une ou plusieurs personnes dans l'emplacement central (9) .

9. Procédé selon l'une des revendications 1 à 8,
**caractérisé en ce que**
le moteur d'entraînement (4) est réalisé sous la forme d'un moteur électrique pouvant fonctionner à la tension de réseau sans séparation galvanique entre le réseau électrique domestique et le moteur d'entraînement (4).

10. Procédé selon l'une des revendications 1 à 9,
**caractérisé en ce**
**qu'**au moins deux moteurs d'entraînement électriques (4) servant au réglage de la partie de réglage de meuble (3) par rapport à la partie de support de meuble (2) sont disposés dans le meuble (1).

11. Procédé selon l'une des revendications 1 à 10,
**caractérisé en ce que**
le meuble (1) est doté d'un dispositif de détection (7) servant à la détection de la position ou d'un mouvement d'une partie de meuble (3) et l'au moins un moteur d'entraînement (4) peut être commandé en fonction de la position détectée ou du mouvement.

12. Procédé selon l'une des revendications 1 à 11,
**caractérisé en ce**
**qu'**au moins deux moteurs d'entraînement électriques (4) dans un ou plusieurs meubles (1) sont synchronisés par le biais du réseau électrique.
